# EUROPÄISCHE PATENTSCHRIFT

(11) **EP 4 198 385 B1**
(45) Veröffentlichungstag und Bekanntmachung des Hinweises auf die Patenterteilung: **28.01.2026**
(21) Anmeldenummer: 21215414.0
(22) Anmeldetag: 17.12.2021
(51) Int. Cl.: F21V 19/02, F21V 19/00, F21V 23/06, F21S 2/00, F21V 14/02, F21Y 115/10, F21Y 105/10

(54) **POSITIONIERUNG UND AUSRICHTUNG EINES PCB IN EINER LED-LEUCHTE**
POSITIONING AND ALIGNMENT OF A PCB IN AN LED LAMP
POSITIONNEMENT ET ALIGNEMENT D'UNE CARTE DE CIRCUIT IMPRIMÉ DANS UNE LUMIÈRE LED

(43) Veröffentlichungstag der Anmeldung: 21.06.2023
(73) Patentinhaber: Siteco GmbH, 83301 Traunreut (DE)
(72) Erfinder: Ellmaier, Rainer, 83339 Chieming (DE)
(74) Vertreter: Schmidt, Steffen

(56) Entgegenhaltungen:
- CN-U- 209 688 791
- DE-U1- 212017 000 077
- US-A1- 2015 153 635
- US-A1- 2018 110 129

## Beschreibung

Die vorliegende Erfindung betrifft eine LED-Leuchte, z.B. eine Innenraumleuchte oder eine Außenleuchte zur stationären Montage, und insbesondere die Positionierung eines Printed Circuit Board (PCB), welches lichtemittierende Dioden (LED, worunter hier jede Form von Halbleiterlichtquelle verstanden wird), in einem Leuchtengehäuse der Leuchte.

Eine LED-Leuchte herkömmlicher Bauart weist in der Regel ein Leuchtengehäuse sowie ein LED-Modul, oder wenigstens eine Leiterplatte, auch als PCB bezeichnet, welches LEDs trägt, auf. Dabei kann es bei einem modularen Aufbau solcher Leuchten auch möglich sein, dass verschiedene LED-Module oder PCBs in das gleiche Leuchtengehäuse eingesetzt werden können. Gelegentlich stellt sich dabei das Problem bei der Fertigung oder bei einer Endmontage der Leuchte vor Ort, dass auch ungewünschte Kombinationen von Leuchtengehäuse und PCBs oder LED-Modulen zusammengefügt werden können, welche technisch nicht funktionieren oder wenigstens unerwünscht sind. Ferner kann es auch passieren, dass zwar das richtige PCB in das Leuchtengehäuse eingefügt wird, jedoch innerhalb des Gehäuses falsch ausgerichtet ist.

CN 209 688 791 U offenbart eine wasserdichte Dichtungsstruktur einer LED-Lampe. Die wasserdichte Dichtungsstruktur der LED-Lampe umfasst einen Kühler, ein Aluminiumsubstrat, LED-Lampenkugeln, ein erstes kreisförmiges Durchgangsloch, ein viertes kreisförmiges Durchgangsloch und eine zweite Fangrille. Der linke Halbabschnitt und der rechte Halbabschnitt der oberen Endfläche des Aluminiumsubstrats sind jeweils mit einer Anschlussplatten-Glaslinse versehen, und jede Anschlussplatten-Glaslinse besteht gemeinsam aus einem Linsenkörper, einem lichtemittierenden Abschnitt und einem konkaven Positionierungsabschnitt. Gemäß der wasserdichten Abdichtungsstruktur der LED-Lampe wird der Füllklebstoff eingefüllt; die Anschlussplatten-Glaslinse wird in den Füllklebstoff eingewickelt; die Anschlussplatten-Glaslinse ist auf dem Aluminiumsubstrat angeordnet, so dass die Anschlussplatten-Glaslinse in Kontakt mit dem Aluminiumsubstrat ist, um abgedichtet zu werden, währenddessen die Anschlussplatten-Glaslinse fest auf dem Aluminiumsubstrat angeordnet ist. Schrauben müssen nicht für die Befestigung der Anschlussplatten-Glaslinse verwendet werden.

Aufgabe der vorliegenden Erfindung ist es, eine LED-Leuchte bereitzustellen, welche konstruktionsbedingt die Montage des PCB in dem Leuchtengehäuse vereinfacht.

Gelöst wird die Aufgabe durch eine Leuchte nach Anspruch 1.

Eine Besonderheit der vorliegenden Erfindung besteht in der Kombination aus einem Positionierungsstift in dem Leuchtengehäuse und einer Lochung in dem PCB, welche formschlüssig aufeinander abgestimmte Außen- bzw. Innenkonturen aufweisen. Durch den Formschluss ist eine eindeutige Paarung zwischen dem Leuchtengehäuse und dem PCB gewährleistet, wenn das PCB in dem Leuchtengehäuse montiert wird. Als Leuchtengehäuse wird hier jedes Bauteil der Leuchte angesehen, welches prinzipiell zur Aufnahme des PCB geeignet ist. Insbesondere kann das Leuchtengehäuse beispielsweise ein Trägerblech, eine Leuchtenwanne oder einen ebenen Träger umfassen, welche dazu eingerichtet sind, ein PCB aufzunehmen. Der Positionierungsstift weist eine Form auf, welche dafür geeignet ist, eine Passung mit der Lochung im PCB einzugehen, wobei die Passung wenigstens derart ausgebildet ist, dass die Lage des PCB gegenüber dem Leuchtengehäuse auf eine oder auf mehrere Positionen beschränkt ist. Der Formschluss zwischen dem Positionierungsstift und der Lochung ist derart gestaltet, dass die Innenkontur der Lochung mit der Außenkontur des Positionierungsstiftes wenigstens über Teilbereiche kongruent ist, so dass die Lage des PCB gegenüber dem Leuchtengehäuse in einer Ebene senkrecht zum Positionierungsstift auf mehrere diskrete Positionen festgelegt ist . Komplexe Formen für die Außen- bzw. Innenkontur, welche für eine eindeutige Paarung zwischen dem Leuchtengehäuse und dem PCB geeignet sind, umfassen beispielsweise Mehrecke oder teilweise abgerundete Formen. Einfach kreisrunde Konturen sind für den wenigstens einen Positionierungsstift ausgeschlossen, weil solche Konturen häufiger im Stand der Technik vertreten sind, so dass es zu unerwünschten Verwechslungen führen kann. Sofern mehrere Positionierungsstifte vorgesehen sind, ist es auch möglich, dass die weiteren Passungsstifte kreissymmetrisch sind, wobei in diesem Fall die Passung zwischen dem PCB und dem Leuchtengehäuse durch den ersten, nicht-kreissymmetrische Positionierungsstift und die mehreren weiteren Passungsstifte, welche mit einer entsprechenden Anzahl von Lochungen in dem PCB zusammenwirken, gegeben ist.

Erfindungsgemäß weist die Innen- und Außenkontur eine mehrzählige diskrete Drehsymmetrie auf und das PCB ist in jeder der durch die Drehsymmetrie vorgegebenen Lagen in dem Gehäuse montierbar. Dadurch wird eine Möglichkeit geschaffen, das PCB einschließlich der darauf montierten Lichttechnik (LEDs und ggf. auch Linsen und/oder Reflektoren) mit linear wählbarem Ausrichtungswinkel im Leuchtengehäuse zu montieren. Wenn der Positionierungsstift bzw. die Lochung z.B. eine sechseckige Form aufweisen, kann das PCB in Schritten von 60° verdreht eingebaut werden.

Erfindungsgemäß ist die Drehsymmetrie dreizählig, vierzählig, fünfzählig, sechszählig oder achtzählig. Dadurch ist es möglich, das PCB in Schritten von 120°, 90°, 72°, 60° oder 45° verdreht in dem Gehäuse einzubauen. Diese geometrischen Ausrichtungen sind für standardisierte Leuchten geeignet, weil sie an typische Ausrichtungen von Räumen und Gängen in Gebäuden bei Innenraumleuchten oder an typische Straßen- oder Wegeverläufe bei Außenleuchten angepasst werden können.

Gemäß einer bevorzugten Ausführungsform wirken die LEDs auf dem PCB mit Lichtlenkeinrichtungen, insbesondere Linsen und/oder Reflektoren, zusammen, sodass das PCB durch die Lichtlenkeinrichtungen dazu eingerichtet ist, eine nicht-kreissymmetrische Lichtverteilung zu erzeugen. Durch diese Lichtverteilung sind derartige Leuchten z.B. zur Beleuchtung von sich längs erstreckenden Gängen oder Wegen geeignet. Gemäß einer Weiterbildung dieser Ausführungsform weist die Lichtverteilung eine geringere Symmetrie auf als die Drehsymmetrie, welche durch die Außen- und Innenkontur des wenigstens einen Positionierungsstifts bzw. der Lochung vorgegeben ist. Dadurch ändert sich bei dieser Ausführungsform die Lichtverteilung der Leuchte abhängig von der Montagelage des PCB in einer der möglichen durch die Drehsymmetrie vorgegebenen Montagelagen im Leuchtengehäuse. Die Lichtverteilung der Leuchte kann daher individuell an den Verlauf eines Ganges oder an einen Wegeverlauf angepasst werden.

Gemäß einer bevorzugten Ausführungsform ist das PCB Teil eines LED-Moduls, welches außer dem PCB und den LEDs ferner elektrische Steckkontakte aufweist, welche in jeder der durch die Innen- und Außenkontur vorgegebenen Einbaulagen des PCB in dem Gehäuse mit einer elektrischen Versorgungsleitung im Gehäuse verbindbar ist. Dadurch ist die elektrische Versorgung des LED-Moduls in jeder Einbaulage möglich.

Gemäß einer bevorzugten Ausführungsform ist die elektrische Versorgungsleitung in dem Leuchtengehäuse fest verlegt und weist eine der Drehsymmetrie entsprechende Anzahl von Gegensteckkontakten auf, wobei in jeder der möglichen Einbaulagen des PCB jeweils wenigstens einer der Gegensteckkontakte im Leuchtengehäuse mit dem Steckkontakt auf dem LED-Leuchtenmodul zusammenwirkt. In dieser Ausführungsform kann das LED-Modul durch einfaches Einstecken in das Gehäuse in einer der gewünschten Einbaulagen montiert werden. Eine nachträglich zu verlegende Verkabelung ist nicht mehr notwendig, da bereits für jede mögliche Einbaulage des LED-Moduls in dem Leuchtengehäuse ein entsprechender Gegensteckkontakt vorhanden ist.

Gemäß einer bevorzugten Ausführungsform sind mehrere Positionierungsstifte im Gehäuse vorhanden, welche jeweils mit einer von mehreren Lochungen in dem PCB zusammenwirken. In den vorhergehend beschriebenen Ausführungsformen ist vorzugsweise ein Positionierungsstift in einer zentralen Lage des Gehäuses bzw. eine Lochung in einer zentralen Lage des PCB vorgesehen. Durch das Vorsehen weiterer Positionierungsstifte ist es jedoch möglich, weitere Positionierungen des PCB im Leuchtengehäuse zu erlauben oder auszuschließen. Die Variantenvielfalt für die Montage des PCB in dem Leuchtengehäuse kann dadurch erhöht werden. Für andere Anwendung ist es jedoch bevorzugt, dass bestimmte, nicht gewünschte Lagen ausgeschlossen werden. Durch einen zusätzlichen Positionierungsstift kann z.B. die Zähligkeit einer Drehsymmetrie verringert werden, beispielsweise von einer Positionierung in 60°-Schritten auf eine Positionierung von nur 120°-Schritten. Gemäß einer Weiterbildung kann es auch vorgesehen sein, dass der zusätzliche Positionierungsstift mit einer Sollbruchstelle versehen ist. Durch Abbrechen des zusätzlichen Positionierungsstifts kann die Zähligkeit der Drehsymmetrie wieder auf die ursprüngliche Zähligkeit der Drehsymmetrie, welche durch die Form der Außenkontur des ersten Positionierungsstifts vorgegeben ist, wieder erhöht werden.

Gemäß einer bevorzugten Ausführungsform weist die Leuchte mehrere PCBs auf, welche jeweils mindestens eine Lochung aufweisen, die mit mindestens einem Positionierungsstift in einem Leuchtengehäuse zusammenwirkt. Diese Ausführungsform ist insbesondere mit asymmetrisch strahlenden PCBs bevorzugt. Diese lassen sich dann in verschiedenen Einbaulagen innerhalb einer Leuchte montieren, um eine komplexe Lichtverteilung zu erzeugen. Insgesamt ergibt sich dadurch eine hohe Variabilität für die Erzeugung von Lichtverteilungen durch immer den gleichen Leuchtentyp in Verbindung mit den jeweils gleichen PCBs.

Gemäß einer bevorzugten Ausführungsform sind außer dem wenigstens einen Positionierungsstift keine weiteren geometrischen Anschlagpunkte zwischen dem

Gehäuse und dem PCB definiert. Weitere geometrische Anschlagpunkte sind nicht notwendig, um die Lage des PCB zu bestimmen. Als weitere geometrische Anschlagpunkte in dieser Ausführungsform werden jedoch nicht solche Einrichtungen vorgesehen, die lediglich zum Niederhalten des PCB in dem Leuchtengehäuse vorgegeben sind. Beispielsweise können Klammern oder Schraubverbindungen vorgesehen sein, welche geschlossen werden, um das PCB nach Aufstecken auf den wenigstens einen Positionierungsstift in dem Leuchtengehäuse zu sichern.

Weitere Merkmale und Vorteile der vorliegenden Erfindung werden aus der nachfolgenden Beschreibung deutlich, die in Verbindung mit den beigefügten Figuren gegeben wird. In den Figuren ist Folgendes dargestellt:
- Figuren 1a und 1b: zeigen eine Aufsicht bzw. eine Seitenansicht eines PCB bzw. eines Leuchtengehäuses einer Leuchte im getrennten Zustand.
- Figur 2: zeigt eine Aufsicht auf die Leuchte der Figuren 1a und 1b im montierten Zustand.
- Figur 3: zeigt eine Aufsicht auf eine Leuchte gemäß einer alternativen Ausführungsform.
- Figur 4: zeigt Aufsichten auf verschiedene PCBs.
- Figuren 5a, 5b und 5c: zeigen eine Aufsicht auf eine Leuchte der Figur 2 mit einem PCB in drei verschiedenen Ausrichtungen.

Bezugnehmend auf die Figuren 1a, 1b und 2 wird eine erste Ausführungsform einer erfindungsgemäßen Leuchte beschrieben. Diese umfasst im Wesentlichen zwei getrennte Elemente: ein Gehäuse 2 sowie ein PCB 4, welche in den Figuren 1a und 1b als voneinander getrennte Bauteile dargestellt sind. Es ist zu verstehen, dass die Darstellung in den Figuren stark abstrahiert ist. Das Gehäuse 2 kann außer dem dargestellten ebenen Bauabschnitt auch noch Seitenwände, einen Sockel und/oder eine Abdeckung aufweisen. Erfindungsgemäß ist an dem Gehäuse 2 ein Positionierungsstift 3 vorgesehen, der sich in der dargestellten Ausführungsform senkrecht zu einer Auflagefläche für das PCB 2 erstreckt. Der Positionierungsstift weist eine Säulenform auf, wobei der Querschnitt der Säule senkrecht zur Längserstreckung in der dargestellten Ausführungsform durch ein gleichseitiges Dreieck gebildet ist. Das PCB 2 umfasst auf einer Seite wenigstens eine oder mehrere LEDs 5, welche als Leuchtmittel der Leuchte dienen. In der dargestellten Ausführungsform sind die LEDs 5 als ein Block dargestellt. In anderen Ausführungsformen können die LEDs jedoch auch über die in einem größeren Oberflächenabschnitt des PCB 4 verteilt angeordnet sein. Ferner weist das PCB 4 eine Lochung 6 auf, welche eine Innenkontur definiert, die der Form nach an die Außenkontur des Positionierungsstifts 3 angepasst ist. Die Formen sind kongruent zueinander, wobei die Innenkontur der Lochung 6 geringfügig größer sein kann als die Außenkontur des Positionierungsstift 3, damit sich das PCB 2 mit der Lochung 6 leicht auf den Positionierungsstift 3 des PCB aufstecken lässt. Das montierte PCB 2 ist in der Figur 2 dargestellt. Durch die Form der Innen- bzw. Außenkontur ist die Lage des PCB 4 gegenüber dem Gehäuse 2 wenigstens auf eine diskrete Auswahl von möglichen Einbaupositionen festgelegt. In dem vorliegenden Beispiel eines gleichseitigen Dreiecks lässt sich das PCB 4 in drei verschiedenen Lagen gegenüber dem Leuchtengehäuse 2 anordnen, wie in den Figuren 5a, 5b und 5c dargestellt ist. Die besondere Form der Innen- bzw. Außenkontur der Lochung bzw. des Positionierungsstifts hat mehrere Vorteile. Zum einen ist eine eindeutige Paarung zwischen dem PCB 4 und dem Gehäuse 2 definiert, so dass eine Verwechslung bei der Produktion mit einem PCB einer anderen Bauweise nicht auftreten kann. Ferner ist die Einbaulage definiert bzw. auf eine vorgegebene Anzahl von möglichen Einbaulagen eingeschränkt, so dass beim Zusammenfügen der Leuchte eine Fehlausrichtung des PCB 4 verhindert werden kann.

Das gleichseitige Dreieck in dem Beispiel des Positionierungsstifts und der Lochung der Leuchte gemäß Figuren 1a, 1b und 2 besitzt eine dreizählige Drehsymmetrie, wodurch das Anordnen des PCB in den drei verschiedenen Baulagen entsprechend den Figuren 5a, 5b und 5c gegeben ist. In dieser Ausführungsform ist es ferner von Vorteil, dass die LEDs auf dem PCB mit Lichtlenkmitteln, z.B. Linsen und/oder Reflektoren, eingerichtet sind, die eine nicht-kreissymmetrische Lichtverteilung erzeugen. Die Symmetrie der Lichtverteilung ist vorzugsweise geringer als die entsprechende Drehsymmetrie der Form der Innen- bzw. Außenkontur der Lochung bzw. des Positionierungsstifts. In dem Beispiel der Figur 5 weisen die LEDs eine Hauptabstrahlrichtung 7 auf, welche gegenüber der Mittelsenkrechten auf dem PCB in einer durch den Pfeil 7 dargestellten Richtung zeigt. Durch die Möglichkeit der drei verschiedenen Einbaulagen des PCB lassen sich dadurch drei verschiedene Lichtverteilungen der Leuchte mit immer den gleichen Bauteilen erzeugen.

Das PCB 4 wird zur elektrischen Versorgung der LEDs 5 mit einem Versorgungsanschluss im Gehäuse 2 verbunden. Dies kann beispielsweise durch Steckeinrichtungen erfolgen (in den Figuren nicht dargestellt), welche sogar die Kontaktierung in jeder der vorgegebenen Einbaulagen durch einfaches Einstecken ermöglicht.

Die Figur 3 zeigt eine weitere Ausführungsform einer Leuchte, welche im Prinzip der vorhergehend beschriebenen Ausführungsform entspricht. In diesem Beispiel ist jedoch die Innen- bzw. Außenkontur durch ein regelmäßiges Sechseck definiert. Das Sechseck besitzt eine sechszählige Drehsymmetrie, so dass sich das PCB 4 in sechs verschiedenen Einbaulagen an dem Gehäuse 2 anordnen lässt. Während die Ausführungsform in dem gleichseitigen Dreieck eine Drehung in jeweils 120°-Schritten ermöglicht, ist bei der Ausführungsform nach Figur 3 eine Drehung in 60°-Schritten möglich.

Es sind jedoch auch weitere geometrische Formen für die kongruente Kontur zwischen dem Positionierungsstift 3 und der Lochung 6 möglich. Die Figur 4 zeigt eine Auswahl von verschiedenen möglichen Formen, wobei nur die Formen mit dreizähliger, vierzähliger, fünfzähliger, sechszähliger oder achtzähliger Drehsymmetrie Ausführungsformen der Erfindung darstellen. Die Beispiele in der ersten Reihe der Figur 4 weisen eine vielzählige, dreizählige, fünfzählige oder zweizählige Drehsymmetrie auf. Die weiteren beispielshaften Formen weisen teilweise keine Drehsymmetrie auf. In diesen Beispielen ist die Lage des PCB gegenüber dem Leuchtengehäuse auf eine Einbaulage festgelegt. In der unteren Reihe sind Beispiele mit mehreren Lochungen für eine entsprechende Anzahl von Positionierungsstiften dargestellt. Der eine oder die mehreren zusätzlichen Positionierungsstifte reduzieren die Anzahl der möglichen Einbaulagen des PCB im Leuchtengehäuse. In diesen Ausführungsformen kann vorgesehen sein, dass eine oder mehrere der zusätzlichen Positionierungsstifte mit einer Sollbruchstelle versehen ist/sind, um diese(n) im Gehäuse auch entfernen zu können. Dadurch kann die Anzahl der Einbaulagen wieder erhöht werden.

In den vorhergehenden Beispielen umfasst die Leuchte jeweils nur ein PCB in einem Leuchtengehäuse. Es kann jedoch auch vorgesehen sein, dass mehrere PCBs in einem Leuchtengehäuse angeordnet werden. Dazu ist eine entsprechende Anzahl von Positionierungsstiften, d.h. mindestens ein Positionierungsstift pro PCB, im Leuchtengehäuse erforderlich. Auch in diesen Ausführungsformen kann vorgesehen sein, dass die PCBs jeweils in mehreren Einbaulagen montierbar sind.

Aus der vorhergehenden Beschreibung wird deutlich, dass durch die erfindungsgemäße Lösung eine eindeutige Zuordnung des PCB zu dem Leuchtengehäuse sowie ggf. eine diskrete Auswahl von Einbaupositionen vorgegeben ist. Dadurch können Verwechslungen vermieden werden. Beispielsweise können unterschiedliche Formen für Master- und Slave-PCBs verwendet werden, um eine Verwechslung bei der Produktion zu vermeiden. Generell sind jedoch kreisrunde Querschnitte für den wenigstens ersten Positionierungsstift nicht vorgesehen, weil diese im Stand der Technik so häufig vorkommen, so dass Verwechslungen doch möglich sind. Außerdem würde ein einzelner Positionierungsstift mit kreisrundem Querschnittsform eine kontinuierliche Drehsymmetrie um 360° definieren, wodurch keine klare Positionierung des PCB mehr gegeben ist.

### Bezugszeichenliste

- 2: Leuchtengehäuse
- 3: Positionierungsstift
- 4: PCB
- 5: LEDs
- 6: Lochung
- 7: Vorzugsrichtung einer Lichtverteilung

## Patentansprüche

1. Leuchte umfassend ein Leuchtengehäuse (2) sowie wenigstens ein Printed Circuit Board, PCB, (4) welches LEDs (5) als Leuchtmittel der Leuchte trägt, wobei das Leuchtengehäuse (2) einen Positionierungsstift (3) und das PCB (4) eine Lochung (6) aufweist, wobei die Lochung (6) eine Innenkontur aufweist, welche wenigstens teilweise kongruent zu einer Außenkontur des Positionierungsstifts (3) ist, so dass zum Montieren des PCB in dem Leuchtengehäuse (2) die Lochung (6) formschlüssig auf dem Positionierungsstift (3) aufsteckbar ist und die Innen- und Außenkontur nicht kreissymmetrisch sind, wobei der Formschluss eine Drehung des PCB (4) um den Positionierungsstift blockiert,
wobei die Innen- und Außenkontur eine mehrzählige diskrete Drehsymmetrie aufweist und das PCB (4) in jeder der durch die Drehsymmetrie vorgegebenen Lagen in dem Leuchtengehäuse (2) montierbar ist, **dadurch gekennzeichnet dass** die Drehsymmetrie dreizählig, vierzählig, fünfzählig, sechszählig oder achtzählig ist.

2. Leuchte nach einem der vorhergehenden Ansprüche, wobei die LEDs (5) auf dem PCB (4) mit Lichtlenkeinrichtungen, insbesondere asymmetrischen Linsen und/oder Reflektoren, zusammenwirken, sodass das PCB durch die Lichtlenkeinrichtungen dazu eingerichtet ist, eine nicht-kreissymmetrische Lichtverteilung (7) zu erzeugen.

3. Leuchte nach Anspruch 2, wobei die nicht-kreissymmetrische Lichtverteilung (7) eine geringere Symmetrie aufweist als die Drehsymmetrie, welche durch die Innen- und Außenkontur des wenigstens einen Positionierungsstift (3) und der Lochung (6) vorgegeben ist.

4. Leuchte nach einem der vorhergehenden Ansprüche, wobei das PCB (4) Teil eines LED-Moduls ist, welches außer dem PCB (4) und den LEDs (5) ferner elektrische Steckkontakte aufweist, welche in jeder der durch die Innen- und Außenkontur vorgegebenen Einbaulagen des PCB (4) in dem Leuchtengehäuse (2) mit einer elektrischen Versorgungsleitung im Leuchtengehäuse (2) verbindbar ist.

5. Leuchte nach Anspruch 4 mit Rückbezug auf Anspruch 2 oder einem davon abhängigen Anspruch, wobei die elektrische Versorgungsleitung in dem Leuchtengehäuse (2) fest verlegt ist und eine der Drehsymmetrie entsprechende Anzahl von Gegensteckkontakten aufweist, wobei in jeder der möglichen Einbaulagen des PCB (4) jeweils wenigstens einer der Gegensteckkontakte im Leuchtengehäuse mit dem Steckkontakt auf dem LED-Leuchtenmodul zusammenwirkt.

6. Leuchte nach einem der vorhergehenden Ansprüche, wobei mehrere Positionierungsstifte (3) im Gehäuse vorhanden sind, welche jeweils mit einer von mehreren Lochungen (6) in dem PCB zusammenwirken.

7. Leuchte nach einem der vorhergehenden Ansprüche, wobei die Leuchte mehrere PCBs (4) aufweist, welche jeweils mindestens eine Lochung (6) aufweisen, die mit mindestens einem Positionierungsstift (3) in einem Leuchtengehäuse (2) zusammenwirkt.

8. Leuchte nach Anspruch 1, wobei außer dem wenigstens einen Positionierungsstift (3) keine weiteren geometrischen Anschlagpunkte zwischen dem Leuchtengehäuse (2) und dem PCB (4) definiert sind.

## Claims

1. Luminaire comprising a luminaire housing (2) and at least one printed circuit board, PCB, (4) which carries LEDs (5) as lighting means of the luminaire,
wherein the luminaire housing (2) has a positioning pin (3) and the PCB (4) has a hole (6), wherein the hole (6) has an inner contour which is at least partially congruent with an outer contour of the positioning pin (3), so that, for mounting the PCB in the luminaire housing (2), the hole (6) can be plugged onto the positioning pin (3) in a form-fitting manner and the inner and outer contours are not circularly symmetrical, wherein the form-fitting locking blocks a rotation of the PCB (4) about the positioning pin,
wherein the inner and outer contours have a multiple discrete rotational symmetry and the PCB (4) can be mounted in the luminaire housing (2) in each of the positions predetermined by the rotational symmetry, **characterized in that** the rotational symmetry is three-fold, four-fold, five-fold, six-fold or eight-fold.

2. Luminaire according to one of the preceding claims, wherein the LEDs (5) on the PCB (4) interact with light-directing devices, in particular asymmetrical lenses and/or reflectors, so that the PCB is set up by the light-directing devices to generate a non-circularly symmetrical light distribution (7).

3. Luminaire according to Claim 2, wherein the non-circularly symmetrical light distribution (7) has a lower symmetry than the rotational symmetry which is predetermined by the inner and outer contours of the at least one positioning pin (3) and the hole (6).

4. Luminaire according to one of the preceding claims, wherein the PCB (4) is part of an LED module which, apart from the PCB (4) and the LEDs (5), also has electrical plug contacts which can be connected to an electrical supply line in the luminaire housing (2) in each of the installation positions of the PCB (4) in the luminaire housing (2) predetermined by the inner and outer contours.

5. Luminaire according to Claim 4 with reference back to Claim 2 or a claim dependent thereon, wherein the electrical supply line is laid firmly in the luminaire housing (2) and has a number of mating plug contacts corresponding to the rotational symmetry, wherein in each of the possible installation positions of the PCB (4) in each case at least one of the mating plug contacts in the luminaire housing interacts with the plug contact on the LED luminaire module.

6. Luminaire according to one of the preceding claims, wherein a plurality of positioning pins (3) are present in the housing which each interact with one of a plurality of holes (6) in the PCB.

7. Luminaire according to one of the preceding claims, wherein the luminaire has a plurality of PCBs (4) which each have at least one hole (6) which interacts with at least one positioning pin (3) in a luminaire housing (2).

8. Luminaire according to Claim 1, wherein, apart from the at least one positioning pin (3), no further geometric abutment points are defined between the luminaire housing (2) and the PCB (4).

## Revendications

1. Luminaire comprenant un boîtier de luminaire (2) ainsi qu'au moins un Printed Circuit Board, PCB, (4) qui comporte des LED (5) en tant que source de lumière du luminaire,
dans lequel le boîtier de luminaire (2) présente une broche de positionnement (3) et le PCB (4) présente une perforation (6), dans lequel la perforation (6) présente un contour intérieur qui est au moins partiellement congruent à un contour extérieur de la broche de positionnement (3), de sorte que pour le montage du PCB dans le boîtier de luminaire (2), la perforation (6) peut s'emboîter par complémentarité de forme sur la broche de positionnement (3) et les contours intérieur et extérieur ne sont pas symétriques circulairement, dans lequel la complémentarité de forme empêche toute rotation du PCB (4) autour de la broche de positionnement,
dans lequel les contours intérieur et extérieur présentent une symétrie de rotation discrète multiple et le PCB (4) peut être monté dans chacune des positions prédéfinies par la symétrie de rotation dans le boîtier de luminaire (2), **caractérisé en ce que**
la symétrie de rotation est ternaire, quaternaire, quintuple, sextuple ou octuple.

2. Luminaire selon l'une quelconque des revendications précédentes, dans lequel les LED (5) sur le PCB (4) interagissent avec des dispositifs de guidage de lumière, en particulier des lentilles et/ou des réflecteurs asymétriques, de sorte que le PCB est amené par les dispositifs de guidage de lumière à générer une distribution de lumière (7) non symétrique circulairement.

3. Luminaire selon la revendication 2, dans lequel la distribution de lumière (7) non symétrique circulairement présente une symétrie inférieure à la symétrie de rotation qui est prédéfinie par les contours intérieur et extérieur de l'au moins une broche de positionnement (3) et de la perforation (6).

4. Luminaire selon l'une quelconque des revendications précédentes, dans lequel le PCB (4) fait partie d'un module à LED qui, hormis le PCB (4) et les LED (5), présente en outre des contacts électriques qui, dans chacune des positions de montage prédéfinies par les contours intérieur et extérieur du PCB (4) dans le boîtier de luminaire (2), sont raccordables à une ligne d'alimentation électrique dans le boîtier de luminaire (2).

5. Luminaire selon la revendication 4 avec référence à la revendication 2 ou à une revendication dépendant de celle-ci, dans lequel la ligne d'alimentation électrique est disposée fixement dans le boîtier de luminaire (2) et présente un nombre de contacts complémentaires correspondant à la symétrie de rotation, dans lequel, dans chacune des positions de montage possibles du PCB (4), respectivement au moins un des contacts complémentaires dans le boîtier de luminaire interagit avec le contact sur le module de luminaire à LED.

6. Luminaire selon l'une quelconque des revendications précédentes, dans lequel plusieurs broches de positionnement (3) sont présentes dans le boîtier, lesquelles interagissent respectivement avec l'une de plusieurs perforations (6) dans le PCB.

7. Luminaire selon l'une quelconque des revendications précédentes, dans lequel le luminaire présente plusieurs PCB (4) qui présentent respectivement au moins une perforation (6) qui interagit avec au moins une broche de positionnement (3) dans un boîtier de luminaire (2).

8. Luminaire selon la revendication 1, dans lequel, hormis l'au moins une broche de positionnement (3), aucun autre point de butée géométrique n'est défini entre le boîtier de luminaire (2) et le PCB (4).
